# EUROPÄISCHE PATENTSCHRIFT

(11) **EP 0 253 981 B1**
(45) Veröffentlichungstag und Bekanntmachung des Hinweises auf die Patenterteilung: **09.01.1991**
(21) Anmeldenummer: 87107132.0
(22) Anmeldetag: 16.05.1987
(51) Int. Cl.: B65H 27/00, B65H 23/04, B65H 20/02

(54) **Einrichtung zum Fördern von bahnförmigem Material**
Device for conveying webs
Dispositif pour convoyer des bandes

(30) Priorität: 21.07.1986 CH 2915/86
(43) Veröffentlichungstag der Anmeldung: 27.01.1988
(73) Patentinhaber: GRAPHA-HOLDING AG, 6052 Hergiswil (CH)
(72) Erfinder: Grunder, Roland, CH-4803 Vordemwald (CH)
(74) Vertreter: Fillinger, Peter, Dr.

(56) Entgegenhaltungen:
- DE-C- 2 933 775
- GB-A- 2 015 695

## Beschreibung

Die vorliegende Erfindung bezieht sich auf eine Einrichtung gemäss dem Oberbegriff des Patentanspruchs 1.

Eine Einrichtung dieser Art ist in der GB-A 2 015 695 offenbart. Sie zeigt eine Einrichtung, bei der innerhalb des Zylindermantels der Förderwalze achsial ein Druckzylindermantel und darin ein Druckkolben angeordnet sind. Der Druckkolben ist mit einer Kolbenstange fest verbunden, die achsial verschiebbar in einer der beiden endseitigen Zapfwellen der Förderwalze gelagert ist. Ausserhalb des Zapfwellenlagers ist die Kolbenstange mit einem Aussengewinde versehen und in einem ortsfesten Muttergewinde gelagert. Durch ein Drehen der Kolbenstange kann der Druckkolben im Druckzylindermantel verschoben und der Druck in der Flüssigkeit innerhalb des Zylindermantels erhöht oder erniedrigt werden. Die Lage des Druckkolbens ist durch eine auf das Aussengewinde aufgeschraubte Stellmutter gesichert. Eine Änderung des Druckes in der Förderwalze während des Betriebes ist daher nicht möglich und der Einsatz selbsttätiger Verstellmittel schwierig.

Die gattungsfremde DE-C 29 33 775 zeigt eine drehbar gelagerte Welle mit achsparallelen, über den Umfang gleichmässig verteilten Schläuchen. Diese sind von ringförmigen, achsial über die Welle geschobenen Bremskörpern umgeben. Auf diesen Bremskörpern sind Laufringe drehbar gelagert. Die Schläuche sind über einen achsial in der Welle nach aussen verlaufenden Kanal mit einem Druckmittel beaufschlagbar. Je nach der Höhe des Druckes in den Schläuchen sind die Bremskörper mehr oder weniger radial gedehnt und bremsen entsprechend die Laufringe. Das Beaufschlagen der Schläuche mit hohen Drucken ist nicht vorgesehen.

Die vorliegende Erfindung stellt sich die Aufgabe, eine Einrichtung der eingangs erwähnten Art derart zu verbessern, dass der Druck der Förderwalze während des Betriebes mit selbsttätig arbeitenden Mitteln verstellbar ist und dass die Druckbeaufschlagung von dem in Fabrikationsbetrieben regelmässig vorhandenen Druckluftnetz erfolgen kann.

Erfindungsgemäss wird diese Aufgabe gelöst durch die kennzeichnenden Merkmale des Anspruches 1.

Anhand der beiliegenden schematischen Zeichnung wird die Erfindung beispielsweise erläutert. Es zeigen:
Fig. 1 einen Längsschnitt durch die Förderwalze einer Einrichtung,
Fig. 2 einen Schnitt längs der Linie 11-11 in Fig. 1 und
Fig. 3 eine gleiche Darstellung wie Fig. 2 eines zweiten Ausführungsbeispiels einer Förderwalze.

Zwischen zwei parallelen Lagerschildern 1 ist in Lagern 2 eine Förderwalze 3 drehbar gelagert. Die Förderwalze 3 weist eine durchsetzende achsiale Welle 4 auf, welche an einem Ende ein mit einem nicht dargestellten Motor getrieblich verbundenes Ritzel 5 trägt. Fest mit der Welle 4 verbunden sind kreisförmige Stirnwände 6, die dicht mit einem zylindrischen Mantel 7 verbunden sind. In einem Ende der Welle 4 ist ein achsialer Kanal 8 angeordnet, der sich im Bereich des vom Mantel 7 umschlossenen Hohlraums 9 verzweigt und dessen Verzweigungen in den Hohlraum 9 münden. Am äusseren Ende der Welle 4 ist der Kanal 8 durch eine Schraube 10 verschlossen. Zwischen dem Hohlraum 9 und den Stirnwänden 6 sind weitere Dichtungselementell angeordnet. Das rechte Ende der Welle 4 durchsetzt mit einem Abschnitt kleineren Durchmessers diametral den Druckzylinder 12 eines hydro-pneumatischen Druckwandlers 15 und ist in diesem mit druckdichten Lagern 13 drehbar gelagert. Im Bereich der Druckkammer 14 des Druckzylinders 12 weist der Kanal 8 eine in die Druckkammer 14 mündende Verzweigung auf, so dass die Druckkammer 14 mit dem Hohlraum 9 kommuniziert. Achsial an den Druckzylinder 12 schliesst ein pneumatischer Zylinder 16 an, der über eine Leitung 17 von einer nicht dargestellten Druckmediumquelle mit einem gasförmigen Druckmedium beaufschlagbar ist. In der Leitung 17 sind Mittel, um im Hohlraum 9 wahlweise einen bestimmten Überdruck aufzubauen und zu halten. Die Stirnwände 6 und die Welle 4 sind vorzugsweise aus Stahl gefertigt, wogegen der Zylindermantel 7 aus einem innerhalb eines Druckbereiches elastisch verformbaren Material besteht. Hierzu eignen sich insbesondere Leichtmetall-legierungen. Wird der Hohlraum 9 durch den Druckwandler 15 unter Überdruck gesetzt, vergrössert sich der Durchmesser der Förderwalze 3 (in Fig. 2 strichpunktierte Linie). Mit zunehmendem Durchmesser wächst die Länge des pro Walzenumdrehung geförderten Materialabschnitts. Je dünner die Materialdicke, umso grösser wird der Überdruck im Hohlraum 9 gewählt bzw. umgekehrt, derart, dass der Radius von der Wellenachse zur Mitte der Materialbahn (neutrale Faser) konstant bleibt.

Beim Ausführungsbeispiel nach Fig. 3 weist der Zylindermantel 7 innenseitig voneinander distanzierte Ringrippen 18 auf. Unter Überdruck erhält die Aussenseite des Zylindermantels 7 eine gewellte Form, wie dies strichpunktiert in Fig. 3 angedeutet ist, was der Materialbahn eine stabilere Seitenführung verleiht.

## Patentansprüche

1. Einrichtung zum Fördern von bahnförmigem Material mit einer Förderwalze (3), die einen Zylindermantel (7) und endseitige Stirnwände (6) aufweist, wobei der Zylindermantel (7) innerhalb eines Druckbereichs rein elastisch verformbar ist und mit den Stirnwänden (6) einen Hohlraum (9) druckdicht umschliesst, der von einer Druckmediumquelle (12 bis 16) beaufschlagt ist, dadurch gekennzeichnet, dass die Druckmediumquelle ausserhalb der Förderwalze (3) liegt und den Hohlraum (9) über einen Druckwandler (15) beaufschlagt und dass der Hohlraum (9) durch einen achsial durch eine der Stirnwände (6) geführten Kanal (8) mit der Druckkammer (14) des Druckwandlers (15) kommuniziert.

2. Einrichtung nach Anspruch 1, dadurch gekennzeichnet, dass der Zylindermantel (7) und die Stirnwände (6) fest auf einer den Kanal (8) enthaltenden Welle (4) angeordnet sind, welche die Druckkammer (14) diametral durchsetzt und in deren Wand druckdicht und drehbar gelagert ist.

## Revendications

1. Dispositif pour transporter des nappes de tissus comportant un rouleau de transport (3), avec une enveloppe cylindrique (7) et des parois d'extrémité (6), l'enveloppe cylindrique (7) pouvant se déformer facilement élastiquement à l'intérieur d'une zone de pression et entourant par les parois frontales d'extrémité (6) un espace creux (9) étanche, qui est sollicité par une source d'un agent de pression (12 à 16), caractérisé en ce que la source de l'agent de pression est située à l'extérieur du rouleau de transport (3) et sollicite l'espace creux (9) au moyen d'un convertisseur de pression (15) et en ce que l'espace creux (9) communique avec la chambre de pression (14) du convertisseur de pression (15) par un canal (8) guidé axialement à travers une des parois frontales d'extrémité (6).

2. Dispositif selon la revendication 1, caractérisé en ce que l'enveloppe cylindrique (7) et la paroi frontale d'extrémité (6) sont placées fixes sur un arbre (4) contenant le canal (8), arbre qui traverse la chambre de pression (14) de part en part et est logé sur paliers dans sa paroi de façon étanche et en pouvant aussi tourner.

## Claims

1. Device for conveying webs, having a conveying roller (3) which has a cylindrical shell (7) and end-side front walls (6), whereby the cylindrical shell (7) can be deformed purely elastically within a pressure region and, together with the front walls (6), encloses gastightly a hollow space (9) which is acted upon by a pressure-medium source (12 to 16), characterized in that the pressure medium source lies outside the conveying roller (3) and acts upon the hollow space (9) via a pressure converter (15), and in that the hollow space (9) communicates with the pressure chamber (14) of the pressure converter (15) through a duct (8) guided axially through one of the front walls (6).

2. Device according to Claim 1, characterized in that the cylindrical shell (7) and the front walls (6) are arranged rigidly on a shaft (4) containing the duct (8), which shaft passes diametrically through the pressure chamber (14) and is mounted in its wall gastightly and rotatably.
